# EUROPÄISCHE PATENTSCHRIFT

(11) **EP 3 199 736 B1**
(45) Veröffentlichungstag und Bekanntmachung des Hinweises auf die Patenterteilung: **19.05.2021**
(21) Anmeldenummer: 17156751.4
(22) Anmeldetag: 10.04.2008
(51) Int. Cl.: E05F 5/02, E05F 5/08, E05F 1/10

(54) **ANSCHLAGDÄMPFER**
STOP DAMPER
BUTÉE DE DÉTENTE

(30) Priorität: 09.05.2007 DE 102007022269
(43) Veröffentlichungstag der Anmeldung: 02.08.2017
(62) Teilanmeldung aus: 08735118.5
(73) Patentinhaber: Titus d.o.o. Dekani, 6271 Dekani (SI)
(72) Erfinder: BANTLE, Ulrich, 72186 Empfingen (DE)
(74) Vertreter: Herrmann, Jochen

(56) Entgegenhaltungen:
- WO-A-2006/004237
- DE-U1-202006 006 422
- US-A1- 2006 220 284

## Beschreibung

Die Erfindung betrifft einen Anschlagdämpfer für ein Möbel mit anscharnierter Klappe, Tür der dergleichen mit einem Gehäuse, in dem ein Stellglied gegen die Vorspannung eines Federelementes verschiebbar ist, wobei mit dem Stellglied ein Stößel verbunden oder verbindbar ist, wobei der Stößel einen Einstellabschnitt aufweist, der zwischen einer in Bezug auf das Gehäuse ausgestellten maximalen und einer minimalen Einstellposition verstellbar ist.

Derartige Anschlagdämpfer sind bekannt. Sie werden bei Möbeln mit anscharnierten Klappen, Türen oder dergleichen verwendet. Ausgehend aus dem Schließzustand der Tür kann der Möbelbeschlag betätigt werden. Dann wird der zunächst im Verriegelungszustand gehaltene Stößel entriegelt. Das Stellglied wird dann unter Einwirkung der Kraft des Federelementes verschoben.

US2006/220284 A1, DE202006006422 U1, WO2006/004237 A, US3376088 A, GB38028 A, JP2001173311 A, DE102005026313 A1 offenbaren Beispiele von Möbelbeschläge aus dem Stand der Technik.

Dabei wird der Stößel aus dem Gehäuse ausgehoben. Der Stößel schiebt die Klappe/ Tür ein Stück weit in Richtung der Öffnungsstellung. Die Betätigung und Entriegelung des Stößels erfolgt durch eine Überhub-Bewegung.

Dementsprechend wird die Tür aus der Schließstellung in Richtung der eigentlichen Schließbewegung gedrückt (Überhub-Bewegung). Hierzu ist in der Schließstellung der Klappe/ Tür ein Überhubspalt zwischen der Klappe/ Tür und dem Möbelkorpus erforderlich. Um die Funktionssicherheit des Verschlusses zu gewährleisten darf beim Überhubspalt ein Minimalmaß nicht unterschritten werden. Aus diesem Grund ist der Stößel einstellbar.

Es ist Aufgabe der Erfindung, einen Anschlagdämpfer der eingangs erwähnten Art zu schaffen, der kindersicher konstruiert ist.

Diese Aufgabe wird durch den Anschlagdämpfer des Anspruchs 1 gelöst.

Der Stößel kann bei diesem Anschlagdämpfer zwischen der minimalen und der maximalen Einstellposition verstellt werden. Die Anschlagverbindung stellt sicher, dass sich der Stößel bei Erreichen der maximalen Einstellposition nicht unbeabsichtigt löst. Somit ist dann sichergestellt, dass der Stößel für Kleinkinder keine Gefahrenquelle darstellt und von diesen verschluckt würde.

Die abhängige Ansprüche 2-8 definieren andere Ausführungsbeispiele.

Die Erfindung wird im Folgenden anhand von in den Zeichnungen dargestellten Ausführungsbeispielen näher erläutert. Es zeigen:
- Figur 1: einen Anschlagdämpfer im Längsschnitt und in perspektivischer Darstellung;
- Figur 2: den Anschlagdämpfer gemäß Figur 1 in Seitenansicht und im Vollschnitt in einer geänderten Betriebsstellung;
- Figur 3: eine weitere Erfindungsvariante eines Anschlagdämpfers in Seitenansicht und im Vollschnitt und
- Figur 4: eine in Figur 3 mit IV-IV gekennzeichnete Detaildarstellung.

In der Figur 1 ist ein Anschlagdämpfer mit einem Gehäuse 10 dargestellt. Das Gehäuse 10 ist als Spritzgußteil aus Kunststoff gefertigt. Es weist eine Gehäusewandung 14 auf, das einen zylinderförmigen Montageraum umgibt.

Am unteren Ende ist der Montageraum mit einem Stützabschnitt 13 begrenzt. Das Gehäuse 10 weist zwei seitliche, diametral gegenüberliegend abstehende Befestigungsabschnitte 11 auf, die jeweils mit einer Schraubaufnahme 12 versehen sind. Die Befestigungsabschnitte 11 bilden auf der in Figur 1 dem Betrachter abgewandten Rückseite zusammen mit einer Montagefläche 17 eine Befestigungsfläche zum Anbringen an eine Wandung eines Möbelkorpus. Der Abstand der Schraubaufnahmen ist dabei vorzugsweise auf die übliche Systemlochung von Möbeln angepasst. Von der offenen Oberseite her kann ein Federelement 20, vorliegend eine Schraubenfeder in den Montageraum eingeschoben werden. Das Federelement 20 stützt sich einseitig an dem Stützabschnitt 13 ab. Anschließend wird ein Stellglied 30 in die offene obere Seite in den Montageraum eingeschoben.

Das Stellglied 30 trägt einen angeformten Stützabschnitt 34, der das andere freie Ende des Federelementes 20 aufnimmt. An den Stützabschnitt 34 schließt sich eine Aufnahme 33 an, die in Form einer umlaufenden Nut in das Stellglied 30 eingebracht ist. In diese Aufnahme 33 ist ein axial unverschiebbar gehaltener, jedoch frei drehbarer Rastring 40 eingesetzt. Die Aufnahme 33 wird einseitig mit einem Bund 35 begrenzt. An den Bund 35 ist ein nach oben abstehender Gewindezapfen 31 mit einem Außengewinde 32 angeformt. Der Bund 35 trägt seitlich zwei abstehende Verdrehsicherungen 35.1. Diese greifen in Nuten ein, die in das Gehäuse 10 eingeformt sind. Damit ist das Stellglied 30 in Achsrichtung gegen die Kraft des Federelementes 20 in das Gehäuse 10 einschiebbar. Die Verdrehsicherungen 35.1 stellen sicher, dass sich das Stellglied 30 nicht in Umfangsrichtung verdreht.

In die obere Öffnung des Gehäuses 10 kann abschließend zusammen mit einem Stößel 60 ein Halteteil 50 eingesetzt werden. Dabei verrastet das Halteteil 50 mit dem Gehäuse 10 (Rastverbindung 16). Das Halteteil 50 besitzt einen Endanschlag 52. Dieser liegt in der in Figur 1 gezeigten Ausfahrstellung an dem Bund 35 des Stellgliedes 30 unter Einwirkung des Federelementes 20 vorgespannt an. Der Stößel 60 ist im Wesentlichen hohlzylindrisch ausgebildet. Er weist an seinem freien, aus dem Gehäuse 10 herausstehenden Ende eine Halterung 62 auf, in die ein Haltemagnet 63 eingesetzt ist. Der Haltemagnet 63 arbeitet mit einem ferromagnetischen Teil der Klappe oder Tür zusammen und hält sie im Schließzustand. Dabei liegt die Klappe/ Tür mit ihrer Innenseite an einem flächigen Einstellabschnitt 65 des Stößels 60 an. Anstelle des Haltemagneten 62 kann auch ein Gummipuffer verwendet sein. An dem dem Einstellabschnitt 65 abgewandten Ende ist in den Stößel 60 eine Gewindeaufnahme mit einem Innengewinde 61 eingebracht. Mit diesem Innengewinde 61 kann der Stößel 60 auf das Außengewinde 32 aufgeschraubt und stufenlos eingestellt werden.

Dabei kann der Stößel 60 zwischen einer maximalen und einer minimalen Einstellposition verstellt werden. In der maximalen Einstellposition ist der Stößel 60 mit seinem Einstellabschnitt 65 am weitesten aus dem Gehäuse 10 herausbewegt.

Die Figur 2 zeigt die minimale Einstellposition. Wie die Figur 1 weiter veranschaulicht, ist der Stößel 60, für den Fall, dass er vom Gewindezapfen 31 abgeschraubt ist, unverlierbar am Gehäuse 10 gehalten. Hierzu weist der Stößel 60 einen Ansatz 64 auf, der an einem Anschlag 51 des Halteteils 50 zum Liegen kommt.

Die Figur 2 zeigt den Stößel 60 in seiner maximal in das Gehäuse 10 eingefahrenen Stellung. Wie diese Darstellung erkennen lässt, ist der Rastring 40 dabei in Eingriff mit zwei Steuerkurven 15 und 53. Die Steuerkurve 15 ist dabei einteilig an das Gehäuse 10 angeformt. Die Steuerkurve 53 ist Bestandteil des Halteteils 50. Der Rastring 40 und die Steuerkurven 15 und 53 bilden einen Rastmechanismus, wie er von Kugelschreibern prinzipiell bekannt ist. Dabei kann das Stellglied 30 mittels des Stößels 60 (entspricht Druckknopf beim Kugelschreiber) in der eingeschobenen Rastposition festgelegt und bei Aufbringen eines Überhubes wieder freigegeben werden.

In den Figuren 3 und 4 ist eine alternative Gestaltung eines erfindungsgemäßen Anschlagdämpfers gezeigt. Die Funktionsweise ist dabei im Wesentlichen identisch zu der Anordnung gemäß Figur 1 und 2, weshalb auf die vorstehenden Ausführungen verwiesen werden kann. Unterschiedlich ist insbesondere die Anordnung des Endanschlages 52. Dieser ist nun einteilig an das Gehäuse 10 angeformt. Besonders bei starken Federkräften kann der Impuls des auftreffenden Stellgliedes 30 sicher abgeleitet werden. Wie Figur 4 zeigt, ist der Anschlag 51 für den Ansatz 64 des Stößels 60 zur Verringerung des Teileaufwandes ebenfalls einteilig an das Gehäuse 10 angeformt.

Das Halteteil 50 ist von der offenen unteren Seite in den Montageraum des Gehäuses 10 eingeschoben. Es trägt wieder die Steuerkurve 53, die mit dem Rastring 40 und der an das Gehäuse 10 angeformten Steuerkurve 15 zusammenarbeitet. Das Stellglied 30 ist funktionsgleich aufgebaut, wie das gemäß der Figuren 1 und 2. Es wird zusammen mit dem Stößel 60 von unten in den Montageraum eingeschoben.

## Patentansprüche

1. Anschlagdämpfer für ein Möbel mit anscharnierter Klappe, Tür oder dergleichen mit einem Gehäuse (10), in dem ein Stellglied (30) gegen die Vorspannung eines Federelementes (20) verschiebbar ist, wobei mit dem Stellglied (30) ein Stößel (60) verbunden oder verbindbar ist, wobei der Stößel (60) einen Einstellabschnitt (65) aufweist, der zwischen einer in Bezug auf das Gehäuse (10) ausgestellten maximalen und einer minimalen Einstellposition verstellbar ist,
**dadurch gekennzeichnet,**
**dass** der Stößel (60) in der maximalen Einstellposition mittels einer Anschlagverbindung unverlierbar gehalten ist,
und **dass** das Stellglied (30) ein Außengewinde (32) aufweist, auf das der Stößel (60) mit einem Innengewinde (61) zur Bildung der Gewindeverbindung aufgeschraubt ist.

2. Anschlagdämpfer nach Anspruch 1,
**dadurch gekennzeichnet,**
**dass** der Stößel (60) über eine Gewindeverbindung mit dem Stellglied (30) verbunden ist, und
**dass** in der maximalen Einstellposition die Gewindeverbindung außer Eingriff steht, oder
**dass** der Stößel (60) in der maximalen Einstellposition mittels der Anschlagverbindung im Gewindeeingriff gehalten ist.

3. Anschlagdämpfer nach einem der Ansprüche 1 oder 2,
**dadurch gekennzeichnet,**
**dass** die Anschlagverbindung zwischen dem Stellglied (30) und dem Stößel (60) wirksam ist.

4. Anschlagdämpfer nach einem der Ansprüche 1 oder 2,
**dadurch gekennzeichnet,**
**dass** die Anschlagverbindung zwischen dem Gehäuse (10) und dem Stößel (60) wirksam ist.

5. Anschlagdämpfer nach Anspruch 4,
**dadurch gekennzeichnet,**
**dass** das Gehäuse (10) ein eingesetztes Halteteil (50) aufweist, das einen Anschlag (51) aufweist, oder
**dass** das Gehäuse (10) einen Anschlag (51) aufweist und
**dass** der Stößel (60) mit einem Ansatz (64) die Anschlagverbindung bildet.

6. Anschlagdämpfer nach Anspruch 5,
**dadurch gekennzeichnet,**
**dass** das Halteteil (50) einen Endanschlag (52) aufweist, der die Stellbewegung des Stellgliedes (30) begrenzt.

7. Anschlagdämpfer nach einem der Ansprüche 1 bis 6,
**dadurch gekennzeichnet,**
**dass** das Gehäuse (10) einen einteilig angeformten Endanschlag (52) aufweist, der die Stellbewegung des Stellgliedes (30) begrenzt.

8. Anschlagdämpfer nach Anspruch 7, **dadurch gekennzeichnet,**
**dass** das Gehäuse (10) im Bereich des Bauteils, das den Endanschlag (52) bildet, Befestigungsabschnitte (11) zur Anbindung an ein Möbelbauteil oder dergleichen aufweist.

## Claims

1. Stop damper for a piece of furniture having a hinged flap, door or the like, having a housing (10) in which an actuator (30) is displaceable against the bias of a spring element (20), a plunger (60) being connected or connectable to the actuator (30), the plunger (60) having an adjustment portion (65) which is adjustable between a maximum adjustment position and a minimum adjustment position, which is extended with respect to the housing (10)
**characterized**
**in that** the plunger (60) is held captive in the maximum adjustment position by means of a stop connection,
and **in that** the actuator (30) has an external thread (32) onto which the plunger (60) is screwed with an internal thread (61) to form the threaded connection.

2. Stop damper according to claim 1,
**characterized**
**in that** the plunger (60) is connected to the actuator (30) via a threaded connection, and
**in that** in the maximum setting position the threaded connection is disengaged, or
**in that** the plunger (60) is held in threaded engagement in the maximum setting position by means of the stop connection.

3. Stop damper according to one of claims 1 or 2,
**characterized**
**in that** the stop connection is effective between the actuator (30) and the plunger (60).

4. Stop damper according to one of claims 1 or 2,
**characterized**
**in that** the stop connection is effective between the housing (10) and the plunger (60).

5. Stop damper according to claim 4,
**characterized**
**in that** the housing (10) has an inserted retaining part (50) which has a stop (51), or in that the housing (10) has a stop (51), and
that the plunger (60) with a projection (64) forms the stop connection.

6. Stop damper according to claim 5,
**characterized**
**in that** the retaining part (50) has an end stop (52) which limits the actuating movement of the actuator (30).

7. Stop damper according to any one of claims 1 to 6,
**characterized**
**in that** the housing (10) has an integrally formed end stop (52) which limits the actuating movement of the actuator (30).

8. Stop damper according to claim 7,
**characterized**
**in that** the housing (10) has, in the region of the component which forms the end stop (52), fastening sections (11) for connection to a furniture component or the like.

## Revendications

1. Amortisseur de butée pour un meuble auquel est articulé un volet, une porte ou autre, avec un boîtier (10), dans lequel un organe de réglage (30) peut être déplacé à l'encontre de la précontrainte d'un élément de ressort (20), un poussoir (60) étant relié ou pouvant être relié à l'organe de réglage (30), le poussoir (60) présentant une section de réglage (65) réglable entre une position de réglage maximale et une position de réglage minimale, laquelle section de réglage (65) est prolongée par rapport au boîtier (10)
**caractérisé**
**en ce que** le poussoir (60) est maintenu captif dans la position de réglage maximale au moyen d'un raccord de butée,
et **en ce que** l'organe de réglage (30) présente un filetage extérieur (32) sur lequel le poussoir (60) est vissé avec un filetage intérieur (61) pour former le raccord fileté.

2. Amortisseur d'arrêt selon la revendication 1,
**caractérisé**
**en ce que** le poussoir (60) est relié à l'organe de réglage (30) par un raccord fileté, et en ce que, dans la position de réglage maximal, le raccord fileté est désengagé, ou en ce que le poussoir (60) est maintenu en prise filetée dans la position de réglage maximal au moyen de la connexion d'arrêt.

3. Amortisseur d'arrêt selon l'une quelconque des revendications 1 ou 2,
caractérisé
que la connexion d'arrêt est efficace entre l'organe de réglage (30) et le poussoir (60).

4. Amortisseur d'arrêt selon l'une des revendications 1 ou 2,
caractérisé
que la liaison d'arrêt est efficace entre le boîtier (10) et le poussoir (60).

5. Amortisseur d'arrêt selon la revendication 4,
**caractérisé**
**en ce que** le boîtier (10) comporte une partie de retenue insérée (50) qui présente une butée (51), ou
**en ce que** le boîtier (10) comporte une butée (51), et
que le poussoir (60) avec une saillie (64) forme la connexion d'arrêt.

6. Amortisseur d'arrêt selon la revendication 5,
**caractérisé**
**en ce que** la partie de retenue (50) présente une butée (52) qui limite le mouvement d'actionnement de l'organe de réglage (30).

7. Amortisseur d'arrêt selon l'une quelconque des revendications 1 à 6,
**caractérisé**
**en ce que** le boîtier (10) présente une butée d'extrémité (52) formée d'un seul tenant qui limite le mouvement d'actionnement de l'organe de réglage (30).

8. Amortisseur d'arrêt selon la revendication 7,
**caractérisé**
**en ce que** le boîtier (10) présente, dans la zone du composant formant la butée (52), des sections de fixation (11) pour le raccordement à un composant de meuble ou similaire.
